# EUROPÄISCHE PATENTSCHRIFT

(11) **EP 1 291 607 B1**
(45) Veröffentlichungstag und Bekanntmachung des Hinweises auf die Patenterteilung: **30.08.2006**
(21) Anmeldenummer: 02017161.7
(22) Anmeldetag: 31.07.2002
(51) Int. Cl.: F41H 7/02, B60P 1/64

(54) **Ablege-Adapter für ein gepanzertes Transportfahrzeug**
Depositing adapter for an armoured transport vehicle
Adaptateur de dépot pour un véhicule blindé de transport

(30) Priorität: 10.09.2001 DE 10144375
(43) Veröffentlichungstag der Anmeldung: 12.03.2003
(73) Patentinhaber: Rheinmetall Landsysteme GmbH, 24107 Kiel (DE)
(72) Erfinder: Nehlsen, Stefan, Dr., 26311 Bad Schwartau (DE); Hass, Frank, 24235 Wendtorf (DE); Witzel, Götz, 24229 Dänischenhaben (DE)
(74) Vertreter: Dietrich, Barbara

(56) Entgegenhaltungen:
- EP-A- 0 490 366
- EP-A- 0 723 905
- DE-A- 19 627 935
- DE-B- 1 032 107
- FR-A- 2 579 946
- US-A- 4 729 279

## Beschreibung

Die Erfindung bezieht sich auf ein gepanzertes Fahrzeug, das sich aus den üblichen Teilen wie Antriebsmotor, Getrieben, Radsätzen oder Kettenlaufwerk, einem Besatzungsraum und einem Gehäuse, das alle Ein- und Anbauten aufnimmt, zusammensetzt. Bei einem Schützenkampffahrzeug werden zum Beispiel mit dem Fahrzeug mehrere Soldaten transportiert, die schnell über eine Heckklappe aussteigen oder aufsitzen können. Bei einem anderen Fahrzeugtyp, dem gepanzerten Transport-Kraftfahrzeug, abgekürzt GTK, wird das Fahrzeug in Module eingeteilt und ein sogenanntes Missionsmodul austauschbar auf dem Chassis oder Fahrmodul (1) untergebracht. Verschiedene Bewaffnungen und Ausrüstungen können dann als Modul austauschbar auf dem Fahrzeug wechselweise mitgeführt werden.

Nach dem Stand der Technik sind verschiedene Vorschläge zum Aufbau von modularen Fahrzeugen und zu gepanzerten Transportfahrzeugen gemacht worden.

In der DE 42 19 688 wird ein luftverlastbares Panzerfahrzeug aus einem Fahrgestell und darauf angeordneten mehreren Gehäuseteilen aufgebaut, wobei ein Gehäuseteil aus einem fahrgestellfesten Unterteil und einem beweglichen Oberteil besteht, welches bei Lufttransport vertikal eingeschoben werden kann zur Verminderung des Fahrzeugvolumens.

In der DE 195 02 036 wird ein Kettenfahrzeug schnell und kostensparend an unterschiedliche Einsatzforderungen angepasst, in dem der Wannenaufbau modular gestaltet und aus mindestens zwei Modulen besteht.

In der DE 196 19 865 wird ein umrüstbares militärisches Radfahrzeug mit trennbaren Modulen dargestellt, das aus einem Grundgehäuse zur Aufnahme der Fahrzeugkomponenten besteht und von einem diesel-mechanischen zu einem diesel-elektrischen Antrieb umgebaut werden kann bei Vorteilen für die Bauhöhe und Ausgestaltung des Fahrzeugs.

Obwohl das Fahrmodul einerseits für sich allein nur eingeschränkt betriebsbereit und fahrfähig ist, andererseits aber auch das Missionsmodul nur in Verbindung mit dem Fahrmodul funktionstüchtig wird und mit dem Fahrmodul zusammen das voll funktionsfähige Gesamtfahrzeug bildet, ist es unter gewissen Einsatrbedingungen erforderlich und nützlich, das Missionsmodul vom Fahrmodul zu trennen und abzusetzen. Dies ist besonders effektiv und mit geringem Aufwand durchführbar, wenn dabei auf den Einsatz eines zusätzlichen Krans verzichtet werden kann.

Aus der DE 196 27 935 A1 ist eine Umrüstbarkeit eines Panzers als Container Transporter beschrieben. Dazu wird die Heckklappe des Panzers geöffnet und das Fahrzeug an den Container verbracht. Mittels Schnapper einer Kette wird der Container auf Schienen der Heckklappe aufgezogen und in den Fahrzeuglederaum befördert, bis ein Endschalferim Laderaum eneicht und der Prozess beendet wird. Der Innenraum des Containers ist je nach Einsatz ausgebildet

Mit der EP 0 490 366 A1 wird ein Transportfahrzeug mit Wechselaufbau offenbart. Ausgehend von der Tatsache, dass abhängig vom jeweiligen momentanen Einsatzgebiet des Fahrzeugs unterschiedliche Aufbauten erforderlich sind, wird vorgeschlagen, das Senkon und das Verriegeln bzw. das Entriegeln und Heben durch die Hubbewegung der Hubeinrichtung auszulösen. Dabei wird von einem Fahrgestell mit einer Wechselvorrichtung ausgegangen, wobei an der Wechselvorrichtung und am Wechselaufbau Verriegelungselemente vorhanden sind, die lösbar miteinander in Eingriff bringbar sind.

Ein Gleiskettenfahrzeug, bestehend aus zwei Laufwerkseinheiten und einer Wanne in modularer Zusammensetzung, wobei die Wanne aus mindestens zwei Modulen besteht, ist aus der EP 0 723 905 A1 bekannt Wenigstens ein Modul ist dabei mit den Laufwerkseinheiten lösbar verbunden. Die beiden Module sind des Weiteren windungssteif miteinander verbunden.

Aufgabe der Erfindung ist es, eine Vorrichtung zu schaffen, mit der das Missionsmodul vom Fahrmodul getrennt und abgesetzt werden kann.

Diese Aufgabe wird erfindungsgemäß durch die kennzeichnenden Merkmale des Anspruchs 1 gelöst. Weitere Merkmale ergeben sich aus den Unteransprüchen.

Erfindungsgemäß wird ein Ablege-Adapter für das Absetzen und Aufnehmen des Missionsmoduls vorgeschlagen, mit dem Fahrmodul und Missionsmodul voneinander getrennt werden können.

Dabei sollen folgende Merkmale berücksichtigt werden:
- Das Missionsmodul und das Fahrmodul sollen nicht verändert werden.
- Die zusätzliche Vorrichtung wird als Adapter zwischen Missions- und Fahr modul eingebaut.
- Eine Fremdkraftanlage, zum Beispiel Hydraulikanlage, und eine fallweise benötigte Energieerzeugeranlage (APU = Auxiliary Power Unit) sollen in den Adapter integrient sein.
- Eine Wiederaufnahme des abgesetzten Missionsmoduls auf das Fahrmodul ist möglich.

Das Bahnlademass kann such mit dem Adapter eingehalten werden.

Die Vorteile der Erfindung liegen darin, dass auf einen zusätzlichen Kran für das Ab- und Aufsetzen des Missionsmoduls auf das Fahrmodul verzichtet werden kann. Eine Mechanik einschliesslich benötigter Antriebe, die als Zwischenstück zwischen Fahrmodul und Missionsmodul eingebaut ist, erlaubt das von zusätzlichen Geräten unabhängige Absetzen und Aufnehmen des Missionsmoduls.

Ausführungsbeispiele der Erfindung sind in den Zeichnungen schematisch dargestellt und werden im folgenden näher beschrieben. Es zeigen:
- Figur 1:: eine Seitenansicht des Fahrzeuges mit Fahr- und Missionsmodul
- Figur 2:: eine Seitenansicht des Fahrzeuges mit Ablegeadapter und Modulen
- Figur 3:: eine Seitenansicht des Fahrzeuges mit abgelegtem . Missionsmodul

Figur 1 zeigt ein bekanntes Fahrzeug bestehend aus einem Fahrmodul 1 mit einem Radfahrwerk 9 und dem oben und hinten angebauten Missionsmodul 2. Das Missionsmodul besitzt einen in das Fahrmodul ragenden Teil 5 (gestrichelt dargestellt). Das Missionsmodul enthält spezifische Ausrüstungen für eine Aufgabe oder Mission und es ist demontierbar, austauschbar befestigt, so daß mittels Missionsmodulen spezifische Fahrzeuge ausgerüstet werden können, die allesamt ein identisches Fahrmodul besitzen.

In Figur 2 liegt ein abgewinkeltes Adapterteil 3 (teilweise gestrichelt dargestellt) zwischen Fahrmodul 1 und Missionsmodul 2 mit seinem nach unten ragenden Teil 5, so dass das Missionsmodul etwas weiter nach oben und nach hinten angebaut ist als bei Figur 1 und ein Zwischenraum und Bauraum 3a zwischen Fahr- und Missionsmodul vorhanden ist.

Figur 3 zeigt ein Fahrmodul 1 mit dem angebauten Ablegeadapter 3 und dem hinter dem Fahrzeug abgelegten Missionsmodul 2.

Zwischen Fahrmodul 1 und Missionsmodul 2 wird ein Ablegeadapter 3 eingebaut. Der Ablegeadapter 3 wird sowohl mit dem Fahrmodul 1 als auch mit dem Missionsmodul 2 lösbar mittels Befestigungselementen verbunden. Für das Absetzen des Missionsmoduls wird das Missionsmodul zunächst an den Befestigungsstellen (nicht dargestellt) zwischen Adapter 3 und Missionsmodul 2 gelöst, sodann in Richtung 6 angehoben, anschließend wird es in Richtung 7 nach hinten verfahren und schliesslich in Richtung 8 hinter dem Fahrmodul 1 abgesetzt. Das Absetzen erfolgt mit adaptereigenen Hebemitteln und Antrieben ohne einen zusätzlichen Kran, der von aussen eingreift. Das Aufnehmen des Missionsmoduls 2 auf das Fahrmodul 1 erfolgt entsprechend in umgekehrter Reihenfolge mittels Adapter 3.

Der Ablegeadapter ist auch nachträglich auf dem Fahrmodul montierbar für einen zeitweisen Gebrauch bei Bedarf, da Fahr- und Missionsmodul nicht verändert werden und auch ohne Adapter einsetzbar sind. Der Adapter kann auf dem Fahrmodul verbleiben oder an einer geeigneten Einsatzstelle als Hilfsmittel gelagert werden.

### Bezugszeichenliste

- 1: Fahrmodul
- 2: Missionsmodul
- 3: Adapterteil / Zwischenrahmen
- 3a: Bauraum / Zwischenraum
- 4:
- 5: Teil
- 6: Richtung
- 7: Richtung
- 8: Richtung
- 9: Radfahrwerk

## Patentansprüche

1. Vorrichtung für ein gepanzertes Transportfahrzeug (1, 2) mit einem Radfahr- oder Keftenlaufwerk, welches aus den Modulen Fahrmodul (1) und Missionsmodul (2) zu einem vollständigen Gesamtfahrzeug gebildet wird, umfassend ein Zusatzgerät oder Adapter, welches als ein Zwischenrahmen (3, 3a) als selbstständiges Gerät zwischen Fahrmodul (1) und Missionsmodul (2) eingebaut werden kann, der alle erforderlichen Hebe- und Schiebemittel enthält für das Absetzen und Wiederaufnehmen des Missionsmoduls (2) von dem und zurück auf das Fahrmodul (1), **dadurch gekennzeichnet, daß** eine Versorgungseinheit oder -modul, welche das Missionsmodul (2) mit Energie und benötigten Signalen versorgt, im Adapter (3, 3a) integriert ist und mit diesem kombiniert wird.

2. Vorrichtung nach Anspruch 1, **dadurch gekennzeichnet, dass** der Rahmen (3, 3a) als Adapter eine Hilfsenergieeinrichtung oder APU (APU = Auxiliary Power Unit) oder eine Hydraulikanlage enthält und unabhängig von der Energieversorgung durch ein Fahrmodul (1) die Antriebe im Adapter für das Ablegen oder Wiederaufnehmen des Missionsmodul (2) versorgt werden können.

3. Vorrichtung nach Anspruch 1 oder 2, **dadurch gekennzeichnet, dass** das Missionsmodul (2) in Richtungen (6, 7, 8) verfahren und hinter das Fahrmodul (1) abgesetzt wird oder in umgekehrter Reihenfolge (6, 7, 8) wieder aufgenommen wird auf das Fahrmodul (1), wobei das Missionsmodul (2) zunächst in eine Richtung (6) angehoben, dann in eine Richtung (7) nach hinten verfahren und schließlich in eine Richtung (8) auf dem Boden abgesetzt wird.

4. Vorrichtung nach einem der Ansprüche 1 bis 3, **dadurch gekennzeichnet, dass** der Rahmen (3, 3a) faltbar oder zusammen legbar ist.

5. Vorrichtung nach einem der Ansprüche 1 bis 4, **dadurch gekennzeichnet, dass** der Adapter (3, 3a) als Nachrtistteil und Zusatzgerät ausgeführt ist.

## Claims

1. Device for an armoured transport vehicle (1, 2) having a wheeled chassis or crawler mechanism and constructed from the modules, travel module (1) and mission module (2), to form a complete overall vehicle, comprising an accessory or adapter which, as an intermediate frame (3, 3a), can be installed as an independent appliance between the travel module (1) and the mission module (2) which contains all the lifting and sliding means required for depositing and recovering the mission module (2) from and back on to the travel module (1), **characterized in that** a supply unit or supply module, which supplies the mission module (2) with power and required signals, is integrated in the adapter (3, 3a) and is combined with the latter.

2. Device according to Claim 1, **characterized in that** the frame (3, 3a), as adapter, contains an auxiliary power device or APU (APU = Auxiliary Power Unit) or a hydraulic system, and the drives in the adapter for depositing or recovering the mission module (2) can be supplied, independently of the power supply, by means of a travel module (1).

3. Device according to Claim 1 or 2, **characterized in that** the mission module (2) is moved in directions (6, 7, 8) and is deposited behind the travel module (1) or is recovered onto the travel module (1) again in reverse order (6, 7, 8), the mission module (2) first being lifted in a direction (6), then being moved rearwards in a direction (7) and finally being deposited on the ground in a direction (8).

4. Device according to one of Claims 1 to 3, **characterized in that** the frame (3, 3a) is foldable or collapsible.

5. Device according to one of Claims 1 to 4, **characterized in that** the adapter (3, 3a) is designed as a retrofit part or an accessory.

## Revendications

1. Dispositif pour un véhicule de transport blindé (1, 2) comprenant un mécanisme de roulement à roues ou à chaînes, qui est formé à partir des modules module de conduite (1) et module de mission (2) pour constituer un véhicule complet, comprenant un appareil supplémentaire ou adaptateur qui peut être incorporé en tant que châssis auxiliaire (3, 3a) sous forme d'appareil autonome entre le module de conduite (1) et le module de mission (2), qui contient tous les moyens de levage et de poussée nécessaires pour l'abaissement et la reprise du module de mission (2) depuis et sur le module de conduite (1),
**caractérisé en ce qu'**une
unité ou un module d'alimentation, qui alimente le module de mission (2) en énergie et en signaux nécessaires, est intégré(e) dans l'adaptateur (3, 3a) et est combiné(e) à celui-ci.

2. Dispositif selon la revendication 1, **caractérisé en ce que** le châssis (3, 3a) contient, en tant qu'adaptateur un dispositif d'énergie auxiliaire ou APU (APU = Auxiliary Power Unit) ou une installation hydraulique et **en ce qu'**indépendamment de l'alimentation en énergie par un module de conduite (1), on peut alimenter les entraînements dans l'adaptateur pour la dépose ou la reprise du module de mission (2).

3. Dispositif selon la revendication 1 ou 2, **caractérisé en ce que** le module de mission (2) est déplacé dans des directions (6, 7, 8) et est abaissé derrière le module de conduite (1) ou est à nouveau repris dans la séquence inverse (6, 7, 8) sur le module de conduite (1), le module de mission (2) étant d'abord soulevé dans une direction (6), puis déplacé vers l'arrière dans une direction (7), et finalement abaissé au sol dans une direction (8).

4. Dispositif selon l'une quelconque des revendications 1 à 3, **caractérisé en ce que** le châssis (3, 3a) peut être plié ou replié.

5. Dispositif selon l'une quelconque des revendications 1 à 4, **caractérisé en ce que** l'adaptateur (3, 3a) est réalisé sous forme de pièce d'équipement en rattrapage et d'appareil supplémentaire.
